# FASCICULE DE BREVET EUROPEEN

(11) **EP 0 661 940 B1**
(45) Date de publication et mention de la délivrance du brevet: **14.08.1996**
(21) Numéro de dépôt: 93910104.4
(22) Date de dépôt: 11.05.1993
(51) Int. Cl.: A47B 65/00, A47B 57/58

(54) **DISPOSITIF DE RANGEMENT D'OBJETS DIVERS INCORPORANT DES SEPARATEURS RETRACTILES**
LAGERVORRICHTUNG FÜR VERSCHIEDENE GEGENSTÄNDE, MIT EINZIEHBAREN TRENNUNGEN
STORAGE DEVICE FOR VARIOUS OBJECTS WITH BUILT-IN RETRACTABLE SEPARATORS

(30) Priorité: 18.05.1992 FR 9206343
(43) Date de publication de la demande: 12.07.1995
(73) Titulaire: BOUCHET, Michel, F-63130 Royat (FR); HECTOR, Didier, F-03110 Charmeil (FR); JULHE, Jean-Louis, F-63000 Clermont-Ferrand (FR)
(72) Inventeur: BOUCHET, Michel, F-63130 Royat (FR); HECTOR, Didier, F-03110 Charmeil (FR); JULHE, Jean-Louis, F-63000 Clermont-Ferrand (FR)
(74) Mandataire: Chanet, Jacques
(86) Numéro de dépôt international: FR9300451
(87) Numéro de publication internationale: WO9322952

(56) Documents cités:
- EP-A- 0 259 943
- FR-A- 440 881
- US-A- 2 720 438
- US-A- 3 570 677

## Description

La présente invention a pour objet un dispositif de rangement d'objets, tels que boîtes, livres, cassettes d'enregistrement, panneaux, etc... Du FR-A-440881 ou US-A-3570677 on connaît des dispositifs du genre dans lequel la séparation et/ou le maintien d'objets contigüs est réalisée par le moyen d'une pluralité de fils, ou joncs, conformés en arceau; de tels dispositifs ont été largement proposés pour le rangement des disques à sillons, et des revues.

Le but de la présente invention est de proposer des dispositifs de rangement pouvant s'adapter à des objets à ranger d'épaisseur très variable, ce que ne permettent pas les dispositifs précités.

Selon la présente invention un dispositif de rangement et/ou de maintien d'objets, du genre dans lequel les objets sont disposés et maintenus entre des arceaux, est caractérisé d'une manière générale en ce qu'une première extrémité des dits arceaux est articulée dans un logement , dit de pivotement, ménagé au voisinage d'un bord d'une plaque, dite châssis, pour pouvoir n'y pivoter que dans un plan, dit d'arceau, perpendiculaire à la face du dit châssis, en regard des arceaux, et en ce qu'une deuxième extrémité des arceaux est engagée dans un logement, dit de coulissement, ménagé au voisinage du bord opposé du ohâssis, pour pouvoir n'y coulisser que dans le plan de l'arceau. On doit comprendre que la forme en arceau s'entend de toute forme arquée avec ou sans angle.

Il résulte de cette disposition que les arceaux peuvent être déformés sous l'effet d'un effort, par exemple la poussée d'un objet, qui leur est appliqué soit tangentiellement, soit perpendiculairement en direction du châssis, jusqu'à une position dite d'escamotage.

Il en résulte finalement que des objets d'épaisseur inférieure à la distance d séparant deux arceaux voisins peuvent être rangés et/ou maintenus entre deux arceaux voisins, tandisque des objets d'une épaisseur supérieure à ladite distance peuvent, après déformation élastique d'un ou plusieurs arceaux intermédiaires être logés entre les deux arceaux les plus proches des arceaux déformés.

De préférence, le châssis étant de forme générale rectangulaire, les logements de pivotement sont disposés au voisinage d'un même bord du châssis, tandis que les logements de coulissement sont disposés au voisinage du bord opposé, les logements de chacun des bords étant en nombre égal et en regard deux à deux d'un bord à l'autre.

De préférence encore, les arceaux sont constitués d'un fil d'acier élastique, et l'articulation de leur première extrémité résulte de ce que la dite première extrémité est conformée en boucle, et de ce qu'une tige dite de verouillage maintenue fixe le long du bord de pivotement traverse les dite boucles, la boucle et la tige servant ensemble et à la fois à l'ancrage et à l'articulation de l'extrémité d'un arceau dans son logement. Avantageusement la dite deuxième extrémité des arceaux est légèrement recourbée dans le sens opposé à celui de la courbure de l'arceau, afin de faciliter le coulissement de l'extrémité dans son logement.

La présente invention sera mieux comprise, et des détails en relevant apparaîtront, à la description qui va être faite de deux formes de réalisation en relation avec les figures des planches annéxées dans lesquelles:
- la fig.1 représente en persective une forme prérée du dispositif de l'invention dans laquelle le châssis est réalisé par découpage et pliage d'une tôle mince,
- la fig.2 est une coupe du même,
- la fig.3 est une élévation,
- la fig.4 représente en perspective écorchée, une forme de réalisation dans laquelle le châssis est réalisé par injection de matière plastique, et,
les fig.5,6,7 illustrent en perspective divers modes d'utilisation des dispositifs des figures précédentes.

Sur les fig.1,2 et/ou 3, un dispositif de l'invention est constitué d'un châssis 2 de forme rectangulaire allongée et d'une pluralité d'arceaux 8; chaque bord 4,5 est formé d'un repli respectivment 28,29, à profil triangulaire, de la tôle, et chacun des rebords internes des replis comporte des encoches équidistantes 11,12 formant l'entrée des logements, les encoches ayant une largeur l juste supérieure à l'épaisseur e des arceaux; la section du repli formant le bord de pivotement et la profondeur l des encoches 11 correspondantes ont des dimensions juste suffisantes pour permettre l'introduction des boucles 22 et le passage de la tige 26 de vérouillage; la section du repli 28 formant le bord 5 de coulissement et la profondeur h des encoches 12 correspondantes sont juste suffisantes pour permettre le libre coulissement de ta deuxième extrémité 1O des arceaux et leur escamotage (dans la position 8').

En lieu et place d'un repli à section triangulaire du bord d'articulation, il peut être prévu un repli à section circulaire avec par exemple des échancrures circonférencielles (au lieu des encoches).

Dans la variante de la fig.4, le châssis 32 est formé d'une plaque de matière plastique épaisse au moins le long de ses bords de pivotement 4 et de coulissement 5; la plaque comporte des rainures transversales 36; le bord de pivotement 4 comporte sur sa longueur un alésage 34 traversant les rainures 36; la largeur l des rainures est juste supérieure à l'épaisseur e des arceaux; la profondeur des rainures est suffisante pour loger les boucles 22 et elles comportent avantageusement, au voisinage de leur première extrémité une paroi supérieure 39.

Le bord de coulissement 5 comporte dans son épaisseur les logements de coulissement 38 formés par la seconde extrémité des rainures 36 et par une paroi supérieure 40 sous laquelle est engagée l'extrémité recourbée 10 des arceaux 8.

Dans une forme non représentée mais équivalente à celle de la fig.4, la partie centrale dela plaque est plus mince (seule subsistant la partie hachurée) et les rainures, et logements correspondants, sont ménagées dans des surépaisseurs formant les bords 4 et 5.

On pourrait encore concevoir, sans sortir de l'esprit de l'invention, que le châssis et les arceaux soient une seule et même pièce monobloc, métalique ou en matière plastique, mais l'abaissement du coût ne compenserait pas la perte de fiabilité ou de fonctionnalité des arceaux réalisés en acier flexible. Dans le cas l'effet d'articulation serait remplacé par un effet de flexion ; les arceaux seraient alors consitués de lames de ressort ; le soudage de celles-ci à une de leur extrémité les ferait alors considérer comme monobloc avec le châssis.

Sur la fig.5 des dispositifs 50 relevant d'une quelconque forme de réalisation, sont superposés, leur arceaux étant orientés vers le bas, et les différents objet rangés 51,52,53 ne sont séparés et maintenus que par leur coté "haut".

Sur la fig.6, un dispositif 60 est utilisé avec ses arceaux orientés verticalement; dans ce cas d'utilisation comme dans le cas précédent, les objets ne sont par supportés par les arceaux qui ne servent qu'au maintien et à la séparation.

Sur la fig.7, deux dispositifs 61 et 62 sont disposés avec leurs arceaux en regard et orientés horizontalement; des objets assez legers 63,64 sont supportés en position horizontale chacun par un couple d'arceaux.

Les dispositifs de l'invention peuvent être soient assemblés les uns aux autres pour former des meubles de rangement, soient être associés à des meubles existants pour en constituer des organes de séparation de support et/ou de maintien.

Ainsi, bien que l'on ait décrit ou représenté des forme préférées de réalisation de l'invention, il doit être compris que ces forme ne sont pas limitatives de l'invention dont la portée n'est définie que par les règles générales énoncées plus haut.

## Revendications

1. Dispositif de rangement destiné à séparer et/ou maintenir des objets, du genre de dispositif dans lequel la séparation d'objets contigüs est réalisée par le moyen d'une pluralité de fils, ou joncs, conformés en arceau :
caractérisé en ce qu'une première extrémité (6)des dits arceaux (8) est articulée dans un logement (11), dit de pivotement, ménagé au voisinage d'un bord (4) d'une plaque (2), dite châssis, pour pouvoir n'y pivoter que dans un plan, dit d'arceau, perpendiculaire à la face dudit châssis, en regard des arceaux, et
en ce qu'une deuxième extrémité (10)des arceaux est engagée dans un logement (12), dit de coulissement, ménagé au voisinage du bord opposé (5) du châssis, pour pouvoir n'y coulisser que dans le plan de l'arceau,
d'où il résulte que les arceaux peuvent être déformés sous l'effet d'un effort qui leur est appliqué en direction du châssis jusqu'à une position dite d'escamotage (8'),
d'où il résulte finalement que des objets (16) d'épaisseur inférieure à la distance d séparant deux arceaux voisins peuvent être rangés et/ou maintenus entre deux arceaux voisins, tandisque des objets (18) d'une épaisseur supérieure à ladite distance peuvent, après déformation élastique d'un ou plusieurs arceaux intermédiaires être logés entre les deux arceaux les plus proches des arceaux déformés ;

2. Dispositif selon la revendication 1, caractérisé :
en ce que, le châssis (2) étant de forme générale rectangulaire, les logements de pivotement (24) sont disposés au voisinage d'un même bord (4) du châssis, tandis que les logements de coulissement (12) sont disposés au voisinage du bord opposé (14), les logements de chacun des bords étant en nombre égal et en regard deux à deux d'un bord à l'autre;

3. Dipositif selon la revendication 2, caractérisé :
en ce que les arceaux (8) sont constitués d'un fil d'acier élastique, et
en ce que l'articulation de leur première extrémité (6) résulte de ce que la dite première extrémité est conformée en boucle (22), et de ce qu'une tige (26) dite de verouillage maintenue fixe le long du bord de pivotement (4) traverse les dites boucles, la boucle et la tige servant ensemble à la fois à l'ancrage et à l'articulation de l'extrémité d'un arceau dans son logement;

4. Dispositif selon la revendication 3, caractérisé :
en ce que la dite deuxième extrémité (10) est légèrement recourbée dans le sens opposé à celui de la courbure de l'arceau;

5. Dispositif selon la revendication 4, caractérisé :
en ce que, le châssis (2) étant formé par découpage et pliage d'une tôle mince, chaque bord est formé d'un repli (28,29) à profil triangulaire, de la tôle,
en ce que chacun des rebords internes des replis comporte des encoches équidistantes (12,24) formant l'entrée des logements, les encoches ayant une largeur juste supérieure à l'épaisseur des arceaux,
en ce que la section du repli formant le bord d'articulation, et la profondeurs des encoches correspondantes ont des dimensions juste suffisantes pour permettre l'introduction des dites boucles et le passage de la tige de vérouillage,
en ce que la section du repli formant le bord de coulissement et la profondeur des encoches correspondantes sont juste suffisantes pour permettre le libre coulissement de la deuxième extrémité jusqu'à ce que les arceaux soient en position d'escamotage;

6. Dispositif selon la revendication 4, caractérisé :
en ce que le châssis (32) est formé d'une plaque de matière plastique épaisse au moins le long de ses bords de pivotement (4) et de coulissement (5),
en ce que la plaque comporte des rainures transversales (36),
en ce que le bord de pivotement (4) comporte sur sa longueur un alésage (34) traversant les rainures (36),
en ce que la largeur l des rainures est juste supérieure à l'épaisseur e des arceaux,
en ce que la profondeur des rainures est suffisante pour loger les boucles (22), et
en ce que les rainures comportent au voisinage de leurs extrémités des parois supérieures (39,40).

## Claims

1. Stowage device intended to separate and/or to hold objects, of the sort of device in which contiguous objects are separated by means of a plurality of wires or rods shaped into bows, characterized in that a first end (6) of the said bows (8) is articulated in a housing (11), known as housing for pivoting, formed close to one edge (4) of a plate (2), known as a chassis, so that it can pivot in just one plane, known as the bow plane, perpendicular to the face of the said chassis, facing the bows, and in that a second end (10) of the bows is engaged in a housing (12), known as housing for sliding, formed close to the opposite edge (5) of the chassis, so that it can slide in just the plane of the bow, the result of this being that the bows can be deformed under the effect of a force applied to them in the direction of the chassis as far as a position (8') known as the position of retraction, the result of this finally being that objects (16) of thickness less than the distance d separating two neighbouring bows may be stored and/or held between two neighbouring bows, whereas objects (18) of a thickness greater than the said distance may, after elastic deformation of one or more intermediate bows, be housed between the two bows closest to the deformed bows.

2. Device according to Claim 1, characterized in that since the chassis (2) is of rectangular overall shape, the housings for pivoting (24) are arranged close to one and the same edge (4) of the chassis, while the housings of sliding (12) are arranged close to the opposite edge (14), the housings of each of the edges being equal in number and facing one another in pairs from one edge to the other.

3. Device according to Claim 2, characterized in that the bows (8) consist of an elastic steel wire, and in that the articulation of their first end (6) is a result of the fact that the said first end is shaped into a loop (22), and that a bar (26) known as a locking bar held fixedly along the edge (4) for pivoting passes through the said loops, the loop and the bar together serving both as a means for anchoring and as a means for articulating the end of a bow in its housing.

4. Device according to Claim 3, characterized in that the said second end (10) is slightly curved in the opposite direction to the direction of curvature of the bow.

5. Device according to Claim 4, characterized in that since the chassis (2) is formed by cutting and folding a thin sheet, each edge is formed of a fold (28, 29), of triangular profile, of the sheet, in that each of the internal rims of the folds includes equidistant notches (12, 24) forming the entrance to the housings, the notches having a width just greater than the thickness of the bows, in that the section of the fold forming the edge of articulation, and the depths of the corresponding notches have dimensions just large enough to allow the said loops to be inserted and the locking bar to pass through, in that the section of the fold forming the edge for sliding and the depth of the corresponding notches are just large enough to allow the free sliding of the second end until the bows are in the position of retraction.

6. Device according to Claim 4, characterized in that the chassis (32) is formed of a plate of thick plastic at least along its edge (4) for pivoting and along its edge (5) for sliding, in that the plate has transverse slots (36), in that the edge (4) for pivoting has, along its length, a bore (34) passing through the slots (36), in that the width l of the slots is just greater than the thickness e of the bows, in that the depth of the slots is great enough to house the loops (22), and in that the slots have upper walls (39, 40) close to their ends.

## Patentansprüche

1. Vorrichtung zum Einordnen, bestimmt zum Trennen und/oder Halten von Gegenständen, von jener Art, wobei die Trennung aneinander angrenzende Gegenstände mittels einer Mehrzahl von Drähten oder Stäben in Bogenform verwirklicht ist:
wobei ein erstes Ende (6) der Bogen (8) angelenkt ist in einer sogenannten Schwenkaussparung (11), vorgesehen im Bereich eines Randes (4) einer Platte (2), dem sogenannten Chassis, um dort nur in einer Ebene, der sogenannten Bogenebene, senkrecht zur Fläche des Chassis in Bezug auf die Bogen schwenken zu können, und
wobei ein zweites Ende (10) der Bogen in eine Aussparung (12), die sogenannte Gleitaussparung, eingreift, angeordnet im Bereich des dem Chassis gegenüberliegenden Randes (5), um dort lediglich in der Bogenebene gleiten zu können
woraus sich ergibt, daß die Bogen unter der Einwirkung einer Kraft verformbar sind, die auf sie aufgebracht wird in Richtung des Chassis bis zu einer sogenannten Versenkposition (8'),
woraus sich schließlich ergibt, daß Gegenstände (16) von einer Stärke, die geringer ist als der Abstand d zwischen zwei einander benachbarten Bogen, eingeordnet und/oder gehalten werden können zwischen zwei einander benachbarten Bogen, während Gegenstände (18) einer Stärke, die größer als der genannte Abstand ist, nach einer elastischen Verformung eines oder mehrerer Zwischenbogen zwischen den beiden einander nächsten, verformten Bogen angeordnet werden können.

2. Vorrichtung nach Anspruch 1, dadurch gekennzeichnet, daß das Chassis von allgemein rechteckiger Gestalt ist, daß die Schwenkausnehmungen (24) im Bereich ein und desselben Randes (4) des Chassis angeordnet sind, während die Gleitausnehmungen (12) im Bereich des benachbarten Randes (14) angeordnet sind, wobei die Aussparungen eines jeden Randes von gleicher Anzahl sind und einander zwei und zwei von einem Rand zum anderen gegenüberliegen.

3. Vorrichtung nach Anspruch 2, dadurch gekennzeichnet, daß die Bogen (8) aus einem elastischen Stahldraht gebildet sind, und daß die Anlenkung ihres ersten Endes (6) dazu führt, daß das erste Ende die Form einer Schlaufe (22) aufweist, und daß ein sogenannter Verriegelungsschaft (26), der entlang des Schwenkrandes (4) fixiert ist, die Schlaufen durchquert, wobei die Schlaufe und der Schaft als Einheit einerseits zum Verankern, und andererseits zum Anlenken des Endes eines Bogens in einer Aussparung dienen.

4. Vorrichtung nach Anspruch 3, dadurch gekennzeichnet, daß das zweite Ende (10) leicht gekrümmt ist in einem der Krümmung des Bogens entgegengesetzten Sinn.

5. Vorrichtung nach Anspruch 4, dadurch gekennzeichnet, daß das Chassis (2) durch Zuschneiden und Umbördeln eines dünnen Bleches gebildet ist, und daß jeder Rand aus einer Umbördelung (28, 29) von dreieckförmigem Profil gebildet ist,
und daß jeder Innenrand der Umbördelungen äquidistante Nuten umfaßt, die den Einlaß der Aussparungen bilden, wobei die Nuten eine Breite aufweisen, die gerade größer als die Stärke der Bogen ist, wobei der Querschnitt der Umbördelung, die den Schwenkrand bildet, und die Tiefen der entsprechenden Nuten gerade ausreichende Abmessungen aufweisen, um das Einführen der genannten Schlaufen und den Durchgang des Verriegelungsschaftes zu ermöglichen, wobei der Querschnitt der Umbördelungen, die den Gleitrand bilden, und die Tiefe der entsprechenden Nuten gerade ausreichend sind, um ein freies Gleiten des zweiten Endes zu ermöglichen, bis die Bogen in Versenkposition sind.

6. Vorrichtung nach Anspruch 4, dadurch gekennzeichnet, daß das Chassis (32) aus einer Platte aus starkem Kunststoff wenigstens entlang seiner Schwenkränder (4) und Gleitränder (5) gebildet ist, daß die Platte Querrillen (36) aufweist,
daß der Schwenkrand (4) auf seiner Länge eine Bohrung (34) aufweist, die durch die Rillen (36) hindurchläuft,
daß die Breite (1) der Rillen gerade etwas größer als die Stärke e der Bogen ist,
daß die Tiefe der Rillen ausreicht, um die Schlaufen (22) aufzunehmen, und
daß die Rillen im Bereich ihrer Enden obere Wände (39, 40) tragen.
